# EUROPÄISCHE PATENTSCHRIFT

(11) **EP 0 909 612 B1**
(45) Veröffentlichungstag und Bekanntmachung des Hinweises auf die Patenterteilung: **19.06.2002**
(21) Anmeldenummer: 98117574.8
(22) Anmeldetag: 16.09.1998
(51) Int. Cl.: B24D 5/12, B24D 5/16

(54) **Schleifscheibe**
Grinding disc
Disque abrasif

(30) Priorität: 16.10.1997 DE 19745709; 25.06.1998 DE 19828357
(43) Veröffentlichungstag der Anmeldung: 21.04.1999
(73) Patentinhaber: August Rüggeberg GmbH & Co., D-51709 Marienheide (DE)
(72) Erfinder: Genau, Claus, 50668 Köln (DE); Stuckenholz, Bernd, Dr., 51674 Wiehl (DE); Schneider, Theodor, 42699 Solingen (DE)
(74) Vertreter: Rau, Manfred, Dr. Dipl.-Ing.

(56) Entgegenhaltungen:
- EP-A- 0 769 352
- DE-A- 2 719 741
- US-A- 5 431 596
- US-A- 5 584 755

## Beschreibung

Die Erfindung betrifft eine Schleifscheibe gemäß Oberbegriff des Anspruches 1.

Aus der DE 43 11 529 A1 (entsprechend US-Patent 5,584,755) ist eine derartige Schleifscheibe, und zwar insbesondere eine Trenn-Schleifscheibe bekannt, die einen kreisringförmigen inneren Tragteller aus Metall und einen diesen umgebenden Schleifring aufweist, die miteinander verbunden sind. Der Tragteller weist einen in Richtung der Mittel-Längs-Achse der Schleifscheibe vorstehenden ringzylindrischen Außenrand auf, an dem der Schleifring mittels einer Klebstoff-Schicht befestigt ist. Der Schleifring weist an seinen beiden Stirnflächen Armierungslagen aus Verstärkungsfäden auf, die im Bereich der mittleren Öffnung des Schleifrings tangential und zum Außenumfang hin radial-tangential in Form einer angenäherten Teil-Spirale verlaufen. Diese Verstärkungsfäden verlaufen von der mittleren Öffnung aus entsprechend der resultierenden Hauptspannungsrichtung. Die Verstärkungsfäden verlaufen somit im wesentlichen entsprechend der tatsächlichen Beanspruchung des rotierenden Schleifrings. Die größte Hauptspannung eines rotierenden Schleifrings verläuft nämlich in tangentialer Richtung. Die Tangential-Spannung, d. h. der Tangentialkraftverlauf, hat im Bereich der mittleren Öffnung ihren höchsten Wert, der nach außen stetig abnimmt. Bei dieser Ausgestaltung muß die Klebstoff-Schicht im Bereich des ringzylindrischen Randes des Tragtellers nur reine Tangentialkräfte vom Tragteller auf den Schleifring übertragen. Diese bekannte Ausgestaltung eines Schleifrings weist den Nachteil auf, daß die geschilderten Armierungslagen recht aufwendig sind.

Der Erfindung liegt die Aufgabe zugrunde, einen Schleifring zu schaffen, der mit wenig aufwendigen Armierungslagen ausgerüstet sein kann und trotzdem hohen Belastungen standhält.

Diese Aufgabe wird erfindungsgemäß durch die Merkmale des Anspruches 1 gelöst. Der Kern der Erfindung besteht darin, daß die Armierungslagen mit dem Tragteller radial überlappend angeordnet werden, und daß mindestens eine Armierungslage im Überlappungsbereich mit dem Tragteller verklebt wird. Dadurch entsteht eine Schleifscheiben-Konstruktion, bei der die Klebeverbindung zwischen der mindestens einen Armierungslage und dem Tragteller maximale Kräfte übertragen kann. In der Klebstoff-Schicht treten nur Scherspannungen auf, während die Fäden der Armierungslage nur Zugkräfte aufnehmen. Dies ermöglicht es, Armierungslagen einzusetzen, die aus normalen, aus Kett- und Schußfäden gebildeten Geweben, und zwar insbesondere aus Glasgeweben, bestehen.

Die Unteransprüche geben vorteilhafte Ausgestaltungen der Erfindung wieder.

Weitere Merkmale, Vorteile und Einzelheiten der Erfindung ergeben sich aus der nachfolgenden Beschreibung von Ausführungsbeispielen anhand der Zeichnung. Es zeigt:
- Fig. 1: eine Draufsicht auf eine Schleifscheibe,
- Fig. 2: einen Teil-Querschnitt durch die Schleifscheibe entsprechend der Schnittlinie II-II in Fig. 1,
- Fig. 3: einen Querschnitt durch eine abgewandelte Ausführungsform einer Schleifscheibe in einer Darstellung entsprechend Fig. 2,
- Fig. 4: eine weitere Ausführungsform einer Schleifscheibe in einer Darstellung entsprechend Fig. 2 und
- Fig.: 5 eine weitere Ausführungsform einer Schleifscheibe in einer Darstellung entsprechend Fig. 2.

In Fig. 1 und 2 ist eine Schleifscheibe dargestellt, bei der es sich um eine Trenn-Schleifscheibe handelt, und zwar insbesondere um eine Hand-Trenn-Schleifscheibe, also eine Trenn-Schleifscheibe zum Einsatz bei handgeführten Schleifmaschinen. Sie weist einen Schleifring 1 und einen Tragteller 2 auf.

Der Schleifring 1 weist im Bereich seiner Stirnseiten 3, 3' jeweils eine Armierungslage 4, 4' auf. Zwischen den Armierungslagen 4, 4' befindet sich eine Schicht aus Schleifmittel 5, das aus Schleifkorn 6, Bindemittel 7 und Füllstoffen 8 besteht. Als Schleifkorn 6 kommen bevorzugt Aluminiumoxid, Siliziumcarbid, Zirkonkorund, Solgel-Korn und Gemische hieraus in Betracht. Als Bindemittel 7 dienen reine oder modifizierte Kunstharze. Als Füllstoff 8 werden Pyrit, Kryolith und Kaliumkryolith eingesetzt. Das Schleifkorn 6 hat eine Nennkorngröße im Bereich von 315 bis 1000 µm.

Der Tragteller 2 besteht aus relativ dünnem Blech aus Stahl, ggf. rostfreiem Stahl, Aluminium oder Messing.

Der Tragteller 2 weist einen ringförmigen Außenbereich 9 und einen inneren Nabenbereich 10 auf, die gleichermaßen wie der Schleifring 1 konzentrisch zur Mittel-Längs-Achse 11 der Schleifscheibe angeordnet sind. Der Außenbereich 9 des Tragtellers 2 ist so gestaltet, daß er die gewünschte Steifigkeit erhält. Im dargestellten Ausführungsbeispiel ist er mit einer oder mehreren konzentrisch zur Achse 11 angeordneten, als Verstärkungsrippen 12 dienenden Rillen (Sicken) versehen, die im Querschnitt etwa die Form von sinusförmigen Wellen aufweisen, wie aus den Querschnittsdarstellungen hervorgeht.

Der Nabenbereich 10 des Tragtellers 2 weist eine konzentrisch zur Achse 11 ausgebildete Nabenöffnung 13 auf. Er kann weiterhin mit - in der Draufsicht beispielsweise schlüssellochförmig ausgebildeten - Verstärkungsprofilen 14 versehen sein. Weiterhin kann der Nabenbereich 10 in Richtung der Achse 11 aus der Ebene des Außenbereichs 9 herausgedrückt sein oder aber in dieser Ebene liegen.

Wie weiterhin Fig. 1 entnehmbar ist, bestehen die Armierungslagen 4, 4' aus einem Gewebe, und zwar einem Glasfaser-Gewebe, das aus senkrecht zueinander verlaufenden Kettfäden 15 und Schußfäden 16 gebildet ist.

Wie der Querschnittsdarstellung nach Fig. 2 entnehmbar ist, weist der Außenbereich 9 des Tragtellers 2 am Übergang zum Schleifring 1 ein äußeres ringförmiges Rillenprofil 17 auf, das einen radial zur Achse 11 verlaufenden Ringflansch 18, einen diesen Ringflansch 18 mit der benachbarten Verstärkungsrippe 12 verbindenden, etwa ringzylindrisch zur Achse 11 verlaufenden Verbindungsschenkel 19 und einen radial äußeren freien Schenkel 20 aufweist, der ebenfalls angenähert ringzylindrisch zur Achse 11 verläuft. Eine Armierungslage 4 ist an der radial zur Achse 11 verlaufenden kreisringförmigen Außenfläche 21 des Rillenprofils 17 mittels einer Klebstoff-Schicht 22 befestigt. Diese Armierungslage 4 überlappt sich radial also mit dem Tragteller 2 um ein etwa der radialen Erstreckung a des Ringflansches 18 entsprechendes Maß.

Der Innenraum 23 des Rillenprofils 17 ist ebenfalls mit dem aus Schleifkorn 6, Bindemittel 7 und Füllstoff 8 bestehenden Sehleifmittel 5 gefüllt; die Armierungslage 4' ist in diesem Fall mittels des Bindemittels 7 mit dem Schleifmittel 5 verklebt, das wiederum ebenfalls mittels des Bindemittels 7 mit der Innenfläche des Rillenprofils 17 verklebt ist. Der Innenraum 23 des Rillenprofils 17 kann alternativ naturgemäß auch mit einem Klebstoff gefüllt sein, mittels dessen die Befestigung der Armierungslage 4' am Tragteller 2 erfolgt. Im übrigen ist die radial außenliegende Fläche 25 des freien Schenkels 20 des Rillenprofils 17 ebenfalls mit einer Klebstoff-Schicht 26 versehen, an der wiederum das Schleifmittel 5 anhaftet. Auch die Armierungslage 4' überlappt also mit dem Tragteller 2. Wie Fig. 2 entnehmbar ist, haben die beiden Armierungslagen 4, 4' einen gleichen Innendurchmesser, d. h. die Armierungslagen 4, 4' sind identisch ausgebildet.

Bei der Ausgestaltung nach Fig. 3 ist ein Rillenprofil 17a am Außenrand des Tragtellers 2 ausgebildet, das im Querschnitt die Form eines U hat. An einen sich radial zur Achse 11 erstreckenden Ringflansch 18a schließt sich über einen Steg 27 ein zweiter parallel zum Ringflansch 18a verlaufender Ringflansch 28 an. Beide Ringflansche 18a und 28 sind an ihren Außenflächen 21a und 29 mit einer Klebstoff-Schicht 22a bzw. 30 versehen, an denen der Innenbereich der Armierungslagen 4a, 4'a befestigt ist.

Bei der Ausführungsform nach Fig. 4 ist am Außenrand des Tragtellers 2 nur ein sich radial zur Achse 11 erstreckender Ringflansch 18b ausgebildet, an dessen Außenfläche 21b die Armierungslage 4b befestigt ist. Die Armierungslage 4'b erstreckt sich bis zur Außenfläche 31 der nächstbenachbarten Verstärkungsrippe 12 und ist dort mittels einer Klebstoff-Schicht 30b befestigt. Der Raum 32 zwischen dem Ringflansch 18b, dem Verbindungsschenkel 19b zwischen dem Ringflansch 18b und der benachbarten Verstärkungsrippe 12 und der Armierungslage 4'b ist ebenfalls mit dem Schleifmittel 5 ausgefüllt.

Bei der Ausführungsform nach Fig. 5 ist am Außenrand des Tragtellers 2 - ähnlich der Ausgestaltung nach Fig. 4 - ein sich radial zur Achse 11 erstreckender Ringflansch 18c ausgebildet, an dessen Außenfläche 21c die Armierungslage 4c mittels einer Klebstoffschicht 22c befestigt ist. Wie aus Fig. 5 hervorgeht, ist der Ringflansch 18c um einige Zehntel mm gegenüber der durch die Stirnseite 3 gebildeten Ebene zum Inneren des Tragtellers 2 versetzt. Diese Maßnahme dient dazu, ein Zerdrücken bzw. Zerpressen der für alle Ausführungsbeispiele in der Zeichnung zu dick dargestellten Armierungslagen 4, 4a, 4b, 4c beim Pressen der Schleifscheibe zu verhindern. Der Verbindungsschenkel 19c ist ähnlich wie der Verbindungsschenkel 19 bei der Ausführungsform nach Fig. 2 ausgestaltet, d. h. er verläuft angenähert zylindrisch zur Achse 11. Die Armierungslage 4'c weist den gleichen Innendurchmesser auf wie die Armierungslage 4c, erstreckt sich also - abweichend von der Ausgestaltung nach Fig. 4 - nicht bis zur Außenfläche 31 der nächstbenachbarten Verstärkungsrippe 12. Der Raum 32c zwischen dem Ringflansch 18c und den Armierungslagen 4c und 4'c ist ebenfalls mit Schleifmittel 5 ausgefüllt. Das Schleifmittel 5 ist nicht mit dem Verbindungsschenkel 19c verbunden.

Die der Armierungslage 4'c zugewandte ringförmige Innenfläche 33 und die zylinderringförmige Stirnfläche 34 des Ringflansches 18c sind ebenfalls mit einer Klebstoff-Schicht 35 bzw. 36 bedeckt, über die eine feste Verbindung zwischen dem Schleifmittel 5 und dem Ringflansch 18c hergestellt wird. Da die zylinderringförmige Stirnfläche 34 regelmäßig sehr klein ist, da das den Tragteller 2 bildende Blech in der Regel eine Dicke von weniger als 1,0 mm aufweist, kommt der Klebstoff-Schicht 36 keine nennenswerte Bedeutung zu; sie kann daher auch weggelassen werden.

## Patentansprüche

1. Schleifscheibe
- mit einem ringförmigen Tragteller (2) mit einer Mittel-Längs-Achse (11),
- mit einem am Tragteller (2) koaxial zur Mittel-Längs-Achse (11) befestigten Schleifring (1),
-- der an seinen Stirnseiten (3, 3') mit Armierungslagen (4, 4'; 4a, 4'a; 4b, 4'b; 4c, 4'c) versehen ist und
-- der zwischen den Armierungslagen (4, 4'; 4a, 4'a; 4b, 4'b; 4c, 4'c) eine mit diesen verbundene Schicht aus Schleifmittel (5) aufweist, und
- mit mindestens einem im radial zur Mittel-Längs-Achse (11) äußeren Bereich des Tragtellers (2) an diesem ausgebildeten Ringflansch (18; 18a; 18b; 18c) mit einer radial zur Mittel-Längs-Achse (11) verlaufenden Außenfläche (21; 21a; 21b; 21c), **dadurch gekennzeichnet, daß** an der Außenfläche eine Armierungslage (4; 4a; 4b; 4c) radial mit der Außenfläche (21; 21a; 21b; 21c) überlappend mittels einer Klebstoff-Schicht (22; 22a; 22b; 22c) befestigt ist.

2. Schleifscheibe nach Anspruch 1,
wobei die Armierungslagen (4,4'; 4a, 4'a; 4b, 4'b; 4c, 4'c) aus Gewebe gebildet sind.

3. Schleifscheibe nach Anspruch 2,
wobei die Armierungslagen (4, 4'; 4a, 4'a; 4b, 4'b; 4c, 4'c) aus Glasgewebe gebildet sind.

4. Schleifscheibe nach einem der Ansprüche 1 bis 3,
wobei der Tragteller (2) mit zwei Ringflanschen (18a, 28) versehen ist, an denen jeweils eine Armierungslage (4a, 4'a) mittels je einer Klebstoff-Schicht (22a, 30) befestigt ist.

5. Schleifscheibe nach einem der Ansprüche 1 bis 3,
wobei der mindestens eine Ringflansch (18; 18b; 18c) zusammen mit der nicht an ihm befestigten Armierungslage (4'; 4'b; 4'c) einen Raum (23; 32; 32c) begrenzt, der mit Schleifmittel (5) gefüllt ist.

6. Schleifscheibe nach einem der Ansprüche 1 bis 3 und 5,
wobei an dem mindestens einen Ringflansch (18) ein freier Schenkel (20) ausgebildet ist, der sich zumindest teilweise in Richtung zu der nicht an dem mindestens einen Ringflansch (18) befestigten Armierungslage (4') erstreckt.

7. Schleifscheibe nach Anspruch 6,
wobei der freie Schenkel (20) an seiner radial zur Mittel-Längs-Achse (11) außenliegenden Fläche (25) mit einer Klebstoff-Schicht (26) versehen ist, mittels derer das Schleifmittel (5) mit dem Tragteller (2) verbunden ist.

8. Schleifscheibe nach einem der Ansprüche 1 bis 7,
wobei der mindestens eine Ringflansch (18; 18a; 18b; 18c) mittels eines sich zumindest teilweise in Richtung der Mittel-Längs-Achse (11) erstrekkenden Verbindungsschenkels (19; 19a; 19b; 19c) mit dem Tragteller (2) verbunden ist.

9. Schleifscheibe nach einem der Ansprüche 1 bis 8,
wobei der Tragteller (2) mit Verstärkungsrippen (12) versehen ist.

10. Schleifscheibe nach einem der Ansprüche 1 bis 9,
wobei der Ringflansch (18c) gegenüber einer durch eine Stirnseite (3) definierten Ebene um einige Zehntel mm zurückversetzt ist.

11. Schleifscheibe nach einem der Ansprüche 1 bis 10,
wobei der Ringflansch (18; 18c) an mindestens einer dem Schleifmittel (5) zugewandten Fläche (25; 33, 34) mit einer Klebstoff-Schicht (26; 35, 36) versehen ist.

## Claims

1. An abrasive wheel, comprising
- an annular support disk (2) having a central longitudinal axis (11);
- an abrasive ring (1) fixed to the support disk (2) coaxially to the central longitudinal axis (11) and
-- which is provided with reinforcement layers (4, 4'; 4a, 4'a; 4b, 4'b; 4c, 4'c) on its front sides (3, 3') and
-- which, between the reinforcement layers (4, 4'; 4a, 4'a; 4b, 4'b; 4c, 4'c), comprises a layer of an abrasive agent (5) connected therewith; and
- at least one annular flange (18; 18a; 18b; 18c) formed on the support disk (2) in a radially outer portion thereof related to the central longitudinal axis (11) and having an outer surface (21; 21a; 21b; 21c) which extends radially to the central longitudinal axis (11), **characterized in that** a reinforcement layer (4; 4a; 4b; 4c) is fixed to the outer surface by means of an adhesive layer (22, 22a; 22b; 22c), radially overlapping the outer surface (21; 21a; 21b; 21c).

2. An abrasive wheel according to claim 1,
wherein the reinforcement layers (4, 4'; 4a, 4'a; 4b, 4'b; 4c, 4'c) are formed of a fabric.

3. An abrasive wheel according to claim 2,
wherein the reinforcement layers (4, 4'; 4a, 4'a; 4b, 4'b; 4c, 4'c) are formed of glass cloth.

4. An abrasive wheel according to one of claims 1 to 3,
wherein the support disk (2) is provided with two annular flanges (18a, 28), to each of which a reinforcement layer (4a, 4'a) is fixed by means of an adhesive layer (22a, 30).

5. An abrasive wheel according to one of claims 1 to 3,
wherein the at least one annular flange (18; 18b; 18c) and the reinforcement layer (4'; 4'b; 4'c), which is not fixed to it, define a space (23; 32; 32c) filled with an abrasive agent (5).

6. An abrasive wheel according to one of claims 1 to 3 and 5,
wherein a free leg (20) is formed on the at least one annular flange (18), extending at least partially in the direction towards the reinforcement layer (4') which is not fixed to the at least one annular flange (18).

7. An abrasive wheel according to claim 6,
wherein the radially outer surface (25), related to the central longitudinal axis (11), of the free leg-(20) is provided with an adhesive layer (26), by means of which the abrasive agent (5) is connected with the support disk (2).

8. An abrasive wheel according to one of claims 1 to 7,
wherein the at least one annular flange (18; 18a; 18b; 18c) is connected with the support disk (2) by means of a connecting leg (19; 19a; 19b; 19c) which extends at least partially in the direction of the central longitudinal axis (11).

9. An abrasive wheel according to one of claims 1 to 8,
wherein the support disk (2) is provided with reinforcing ribs (12).

10. An abrasive wheel according to one of claims 1 to 9,
wherein the annular flange (18c) is misaligned by some tenths of a millimeter backwards as compared to a plane defined by a front side (3).

11. An abrasive wheel according to one of claims 1 to 10,
wherein the annular flange (18; 18c) is provided with an adhesive layer (26; 35, 36) on at least one surface (25; 33, 34) turned towards the abrasive agent (5).

## Revendications

1. Disque abrasif, comportant :
- un plateau porteur (2) annulaire avec un axe longitudinal médian (11),
- un anneau abrasif (1) fixé sur le plateau porteur (2) coaxialement à l'axe longitudinal médian (11),
-- lequel est pourvu sur ses faces frontales (3, 3') de couches d'armature (4, 4' ; 4a, 4'a ; 4b, 4'b ; 4c, 4'c), et
-- qui présente entre les couches d'armature (4, 4' ; 4a, 4'a ; 4b, 4'b ; 4c, 4'c) une couche de produit abrasif (5) reliée à celles-ci, et
- au moins une bride annulaire (18 ; 18a; 18b ; 18c) réalisée dans la région du plateau porteur (2) radialement extérieure à l'axe longitudinal médian (11) et sur ledit plateau porteur, avec une surface extérieure (21 ; 21a ; 21b ; 21c) s'étendant radialement par rapport à l'axe longitudinal médian (11), **caractérisé en ce qu'**une couche d'armature (4 ; 4a ; 4b ; 4c) est fixée en chevauchant radialement la surface extérieure (21 ; 21a ; 21b ; 21c) au moyen d'une couche de colle (22 ; 22a ; 22b ; 22c).

2. Disque abrasif selon la revendication 1,
dans lequel les couches d'armature (4, 4' ; 4a, 4'a ; 4b, 4'b ; 4c, 4'c) sont réalisées en tissu.

3. Disque abrasif selon la revendication 2,
dans lequel les couches d'armature (4, 4' ; 4a, 4'a ; 4b, 4'b ; 4c, 4'c) sont réalisées en tissu de verre.

4. Disque abrasif selon l'une des revendications 1 à 3,
dans lequel le plateau porteur (2) est pourvu de deux brides annulaires (18a, 28) sur lesquelles une couche d'armature respective (4a, 4'a) est fixée au moyen d'une couche de colle respective (22a, 30).

5. Disque abrasif selon l'une des revendications 1 à 3,
dans lequel ladite au moins une bride annulaire (18 ; 18b ; 18c) délimite, conjointement avec la couche d'armature (4' ; 4'b ; 4'c) qui ne lui est pas fixée, une chambre (23 ; 32 ; 32c) qui est remplie de produit abrasif (5).

6. Disque abrasif selon l'une des revendications 1 à 3 et 5,
dans lequel sur ladite au moins une bride annulaire (18) est réalisée une branche libre (20) qui s'étend au moins partiellement en direction de la couche d'armature (4') qui n'est pas fixée sur ladite au moins une bride annulaire (18).

7. Disque abrasif selon la revendication 6,
dans lequel la branche libre (20) est pourvue sur sa surface (23) radialement extérieure à l'axe longitudinal médian (11) une couche de colle (26) au moyen de lequel le produit abrasif (5) est relié au plateau porteur (2).

8. Disque abrasif selon l'une quelconque des revendications 1 à 7,
dans lequel ladite au moins une bride annulaire (18 ; 18a ; 18b ; 18c) est reliée au plateau porteur (2) au moyen d'une branche de liaison (19 ; 19a ; 19b ; 19c) s'étendant au moins en partie en direction de l'axe longitudinal médian (11).

9. Disque abrasif selon l'une des revendications 1 à 8,
dans lequel le plateau porteur (2) est pourvu de nervures de renforcement (12).

10. Disque abrasif selon l'une des revendications 1 à 9,
dans lequel la bride annulaire (18c) est décalée en retrait de quelques dixièmes de mm par rapport à un plan défini par une face frontale (3).

11. Disque abrasif selon l'une des revendications 1 à 10,
dans lequel la bride annulaire (18 ; 18c) est pourvue d'une couche de colle (26 ; 35, 36) sur au moins une surface (25 ; 33, 34) tournée vers le produit abrasif (5).
